# EUROPÄISCHE PATENTSCHRIFT

(11) **EP 3 265 619 B1**
(45) Veröffentlichungstag und Bekanntmachung des Hinweises auf die Patenterteilung: **15.07.2020**
(21) Anmeldenummer: 16704801.6
(22) Anmeldetag: 17.02.2016
(51) Int. Cl.: E03C 1/084, B05B 1/16, B05B 7/04

(54) **STRAHLREGLER**
JET REGULATOR
RÉGULATEUR DE JET

(30) Priorität: 05.03.2015 DE 202015001686 U; 14.11.2015 DE 202015007873 U
(43) Veröffentlichungstag der Anmeldung: 10.01.2018
(62) Teilanmeldung aus: 20159876.0
(73) Patentinhaber: Neoperl GmbH, 79379 Müllheim (DE)
(72) Erfinder: BIRMELIN, David, 79379 Müllheim (DE)
(74) Vertreter: Börjes-Pestalozza, Henrich
(86) Internationale Anmeldenummer: PCT/EP2016/000268
(87) Internationale Veröffentlichungsnummer: WO 2016/138981

(56) Entgegenhaltungen:
- EP-A1- 1 443 151
- EP-A1- 2 762 234
- WO-A1-2011/047134
- WO-A1-2012/095238
- DE-U1-202013 002 054
- US-A- 3 334 818
- US-A1- 2006 163 387
- US-A1- 2014 300 010

## Beschreibung

Die vorliegende Erfindung betrifft einen Strahlregler, der wahlweise zwischen wenigstens zwei Auslaufstrahlbildern umschaltbar ist und der dazu ein Strahlreglergehäuse mit zumindest zwei relativ zueinander verdrehbaren Gehäuseteilen hat, von denen ein zuströmseitiges erstes Gehäuseteil am Wasserauslauf einer sanitären Auslaufarmatur drehfest montierbar ist und von denen ein abströmseitiges zweites Gehäuseteil mindestens an seinem abströmseitigen Gehäuseaußenumfang als Handhabe ausgebildet oder mit einer Handhabe verbunden ist, wobei das erste Gehäuseteil einen Strahlzerleger mit mehreren Zerlegeröffnungen hat, wobei am Gehäuseinnenumfang des zweiten Gehäuseteiles voneinander beabstandete Strahlkanäle vorgesehen sind, wobei die von den Zerlegeröffnungen kommenden Einzelstrahlen in einer ersten Drehstellung der Gehäuseteile durch die Strahlkanäle geführt und zu einem ringförmig umlaufenden Auslaufstrahlbild geformt und in einer zweiten Drehstellung im Gehäuseinneren des Strahlreglers zu einer zentralen Auslauföffnung des Strahlreglergehäuses umgelenkt werden, wobei zwischen dem ersten und dem zweiten Gehäuseteil eine Drehrasterung mit zumindest einem Rastzahn vorgesehen ist, der an einer dem Gehäuseinneren des Strahlreglergehäuses zugewandten Kanalwandung wenigstens eines Strahlkanales angeformt ist und der mit einer Rastprofilierung zusammenwirkt, welche an einer umlaufenden Wandung des ersten Gehäuseteiles angeordnet ist, wobei zumindest ein den Rastzahn tragender Teilbereich der Kanalwandung des wenigstens einen Strahlkanales oder wenigstens ein Teilbereich der die Rastprofilierung tragenden Wandung des ersten Gehäuseteiles als eine Federzunge ausgebildet ist, und wobei an das zweite Gehäuseteil abströmseitig eine sich über die zentrale Auslauföffnung erstreckende Gitter- oder Netzstruktur einstückig angeformt ist.

Aus der US 2014/0300010 A1 ist bereits eine sanitäre Einsetzeinheit der eingangs erwähnten Art vorbekannt, die in ein hülsenförmiges Auslaufmundstück einsetzbar ist, um damit am Wasserauslauf einer sanitären Auslaufarmatur montiert werden zu können. Die vorbekannte Einsetzeinheit weist ein zuströmseitiges Vorsatz- oder Filtersieb zum Ausfiltern der im anströmenden Wasser eventuell mitgeführten Schmutzpartikel sowie einen abströmseitigen Strahlregler der eingangs erwähnten Art auf, der zwischen zwei Auslaufstrahlbildern manuell umschaltbar ist. Während das eine Auslaufstrahlbild einen, durch eine Anzahl von Einzelstrahlen gebildeten Spraystrahl liefert, stellt das andere Auslaufstrahlbild des vorbekannten Strahlreglers einen demgegenüber voluminösen belüfteten Auslaufstrahl dar. Zwischen dem zuströmseitigen Vorsatz- oder Filtersieb und dem abströmseitigen Strahlregler ist ein Durchflussmengenregler in der vorbekannten Einsetzeinheit vorgesehen, der die durchfließende Wassermenge auf einen auch vom Wasserdruck unabhängigen Maximalwert pro Zeiteinheit einregeln soll.

Die vorbekannte Einsetzeinheit und insbesondere ihr zwischen zwei Auslaufstrahlbildern umschaltbarer Strahlregler sind vergleichsweise aufwendig in der Konstruktion und Herstellung. Darüber hinaus sind die in der vorbekannten Einsetzeinheit erzeugten Auslaufstrahlbilder noch vergleichsweise unsauber und instabil.

Aus der US 7 017 837 B2 kennt man einen Strahlregler, der ebenfalls zwischen einem belüfteten Gesamtstrahl und einem, aus einer Anzahl von Einzelstrahlen gebildeten Spraystrahl umschaltbar ist. Auch dieser vorbekannte Strahlregler ist vergleichsweise aufwendig in seiner Konstruktion und Herstellung.

Es besteht daher insbesondere die Aufgabe, ein Strahlregler der eingangs erwähnten Art zu schaffen, der mit vergleichsweise geringem Aufwand herstellbar ist und der sich durch klar voneinander unterscheidbare sowie in sich stabile Auslaufstrahlbilder auszeichnet.

Die erfindungsgemäße Lösung dieser Aufgabe sieht dazu vor, dass die Zerlegeröffnungen des Strahlzerlegers in kanalförmigen Austrittskanälen münden, die voneinander in Umfangsrichtung durch taschenförmige Aussparungen an der Abströmseite des Strahlzerlegers getrennt sind.

Der erfindungsgemäße Strahlregler, der allein oder als Bestandteil einer sanitären Einsetzeinheit am Wasserauslauf einer sanitären Auslaufarmatur montierbar ist, ist zwischen wenigstens zwei Auslaufstrahlbildern umschaltbar. Der erfindungsgemäße Strahlregler hat dazu ein Strahlreglergehäuse mit zumindest zwei relativ zueinander verdrehbaren Gehäuseteilen. Während ein zuströmseitiges erstes Gehäuseteil am Wasserauslauf einer sanitären Auslaufarmatur drehfest montierbar ist, ist ein abströmseitiges zweites Gehäuseteil mindestens an seinem abströmseitigen Gehäuseaußenumfang als Handhabe ausgebildet oder mit einer Handhabe verbunden, damit das zweite Gehäuseteil dort erfasst und relativ zum ersten Gehäuseteil verdreht werden kann. Das erste Gehäuseteil hat einen Strahlzerleger, der eine Anzahl von Zerlegeröffnungen aufweist, in denen das anströmende Wasser in eine entsprechende Anzahl von Einzelstrahlen aufgeteilt wird. Am Gehäuseinnenumfang des zweiten Gehäuseteiles sind voneinander beabstandete Strahlkanäle vorgesehen, wobei die von den Zerlegeröffnungen kommenden Einzelstrahlen in einer ersten Drehstellung der Gehäuseteile durch die Strahlkanäle geführt und zu einem ringförmig umlaufenden Auslaufstrahlbild geformt werden, während die von den Zerlegeröffnungen kommenden Einzelstrahlen in einer zweiten Drehstellung im Gehäuseinneren des Strahlreglers zu einer zentralen Auslauföffnung des Strahlreglergehäuses umgelenkt werden. Um zwischen den Auslaufstrahlbildern wählen und differenzieren zu können, ist zwischen dem ersten und dem zweiten Gehäuseteil eine Drehrasterung vorgesehen. Diese Drehrasterung weist zumindest einen Rastzahn auf, der an einer dem Gehäuseinneren des Strahlreglergehäuses zugewandten Kanalwandung wenigstens eines der Strahlkanäle angeformt ist. Der zumindest eine Rastzahn wirkt mit einer Rastprofilierung zusammen, welche an einer umlaufenden Wandung des ersten Gehäuseteiles angeordnet ist. Die Gehäuseteile des erfindungsgemäßen Strahlreglers lassen sich somit exakt zueinander ausrichten, so dass die zu einem festgelegten Auslaufstrahlbild führenden Strömungswege im Gehäuseinneren des Strahlreglergehäuses exakt eingehalten werden können. Dabei ist an das zweite Gehäuseteil abströmseitig eine sich über die zentrale Auslauföffnung erstreckende Gitter- oder Netzstruktur einstückig angeformt. Mit Hilfe dieser auslaufseitigen Gitter- oder Netzstruktur kann das über die zentrale Auslauföffnung austretende Wasser zu einem homogenen, nicht-spritzenden Gesamtstrahl geformt werden. Da der zumindest eine, radial nach innen vorstehende Rastzahn an einem als Federzunge ausgebildeten Teilbereich der Kanalwandung des wenigstens einen Strahlkanales angeformt ist, lässt sich auch das abströmseitige zweite Gehäuseteil als Spritzgussteil und insbesondere als Kunststoffspritzgussteil auf einfache Weise herstellen, wobei beim Entformen des zweiten Gehäuseteiles die wenigstens eine, einen Rastzahn tragende Federzunge einfedern kann. Zusätzlich oder stattdessen kann aber auch wenigstens ein Teilbereich der die Rastprofilierung tragenden Wandung des ersten Gehäuseteiles als eine Federzunge ausgebildet sein, die ebenfalls ein Verrasten des zumindest einen Rastzahnes in der Rastprofilierung spürbar erleichtern kann, wobei die Drehpositionen der Gehäuseteile gut zu spüren sowie leicht voneinander zu unterscheiden sind. Um in dem erfindungsgemäßen Strahlregler klar voneinander unterscheidbare sowie in sich stabile Auslaufstrahlbilder zu formen, ist erfindungsgemäß vorgesehen, dass die Zerlegeröffnungen des Strahlzerlegers in kanalförmigen Austrittskanälen münden, die voneinander in Umfangsrichtung durch taschenförmige Aussparungen an der Abströmseite des Strahlzerlegers voneinander getrennt sind. Der erfindungsgemäße Strahlregler zeichnet sich daher durch seine einfache Herstellbarkeit und durch klar voneinander unterscheidbare, in sich stabile Auslaufstrahlbilder aus.

Vorteilhaft kann es sein, wenn das ringförmig umlaufende Auslaufstrahlbild aus dem erfindungsgemäßen Strahlregler als eine aus Wasser gebildete Ringwand ausläuft.

Bevorzugt wird jedoch eine Ausführungsform gemäß der Erfindung, bei der das ringförmig umlaufende Auslaufstrahlbild durch, auf einer Kreisbahn angeordnete und voneinander getrennt aus dem Strahlregler auslaufende Einzelstrahlen gebildet ist. Durch die auf einer Kreisbahn angeordneten Einzelstrahlen wird ein Spraystrahl erzeugt. Damit die gegebenenfalls an jeweils einer Federzunge vorgesehenen Rastzähne leicht eingefedert werden und ausfedern können, ist es vorteilhaft, wenn die Federzunge des wenigstens einen Strahlkanales beidseits durch Wandungseinschnitte von den benachbarten Kanalseitenwänden getrennt ist.

Um den erfindungsgemäßen Strahlregler auf einfache Weise von dem einen Auslaufstrahlbild zu dem anderen Auslaufstrahlbild umstellen zu können, ohne dabei auf die Drehrichtung achten zu müssen, ist es vorteilhaft, wenn die der ersten und die der zweiten Drehstellung zugeordneten Auslaufstrahlbilder sich mit jeder Raststellung der Drehrasterung abwechseln. Auf diese Weise kann das zweite Gehäuseteil gegenüber dem ersten Gehäuseteil in die eine oder die andere Drehrichtung verdreht werden, wobei sich die jeweils einem Auslaufstrahlbild entsprechenden Rastpositionen abwechseln.

Um eine leichtgängige und dennoch belastbare Drehrasterung zwischen den Gehäuseteilen zu schaffen, ist es vorteilhaft, wenn die an der umlaufenden Wandung des ersten Gehäuseteiles vorgesehene Rastprofilierung in Umfangsrichtung nebeneinander angeordnete Rastnocken aufweist, von denen jeweils zwei benachbarte Rastnocken eine Rasteinformung zwischen sich begrenzen. In diese Rasteinformungen kann der zumindest eine Rastzahn der Drehrasterung leicht einrasten, womit die entsprechende Drehstellung gesichert ist.

Um die Leichtgängigkeit dieser Drehrasterung zu verbessern, kann es vorteilhaft sein, wenn jeder, jeweils eine Rastnocke tragende Teilbereich der Wandung als Federzunge ausgebildet ist und wenn zwischen benachbarten Federzungen im Bereich einer jeden Rasteinformung Wandungseinschnitte vorgesehen sind.

Damit das durch den erfindungsgemäßen Strahlregler strömende Wasser im Gehäuseinneren des Strahlreglergehäuses in einer der Drehpositionen in den zentralen ersten Strahlregler-Teilbereich geführt werden kann, ist es vorteilhaft, wenn am Innenumfang des zweiten Gehäuseteiles Umlenkschrägen vorgesehen sind, welche die in den Zerlegeröffnungen gebildeten Einzelstrahlen in wenigstens einer zweiten Drehstellung der Gehäuseteile in Richtung zu dem zentralen ersten Strahlregler-Teilbereich umlenken.

Das über die Umlenkschrägen in Richtung zum zentralen ersten Strahlregler-Teilbereich umgelenkte Wasser kommt dort mit einer vergleichsweise hohen Geschwindigkeit an, die nun zunächst reduziert werden muss, bevor das durch den erfindungsgemäßen Strahlregler strömende Wasser in der gewünschten Weise geformt und verändert werden kann. Um das auf der Abströmseite der Umlenkschrägen ankommende Wasser in seiner Geschwindigkeit abzubremsen, ist es zweckmäßig, wenn auf der Abströmseite der Umlenkschrägen voneinander beabstandete stift- oder stegförmige Strömungshindernisse vorgesehen sind.

Um das kreisförmig umlaufende Auslaufstrahlbild durch sichtbar getrennt voneinander ausströmende Spraystrahlen zu bilden, ist es vorteilhaft, wenn den Strahlkanälen Spraydüsen in Strömungsrichtung nachgeschaltet sind und wenn die Spraydüsen vorzugsweise in dem auslaufseitigen Teilbereich des Strahlreglergehäuses münden.

Um das im Inneren des Strahlreglers mehr oder weniger aufgewirbelte Wasser zu einem homogen auslaufenden Strahl zu formen, ist es vorteilhaft, wenn zwischen den Strahlkanälen und den Spraydüsen zumindest ein Ringeinsatz vorgesehen ist, der eine als Strömungsgleichrichter dienende Gitter- oder Netzstruktur hat. Damit die Funktion dieser Gitter- oder Netzstruktur als Strömungsgleichrichter noch zusätzlich begünstigt wird, ist es vorteilhaft, wenn die die Gitter- oder Netzöffnungen umgrenzenden Wandabschnitte eine im Vergleich zur Öffnungsweite dieser Gitter- oder Netzöffnungen höhere Längserstreckung in Durchflussrichtung haben.

Dabei sieht eine besonders vorteilhafte Ausführungsform gemäß der Erfindung vor, dass die Gitterstruktur des Ringeinsatzes durch vorzugsweise radiale Stege gebildet ist, die als Gitteröffnungen Durchflusslöcher zwischen sich begrenzen.

Damit die das ringförmig umlaufende Auslaufstrahlbild bildenden Einzelstrahlen ein konisch erweiterndes Auslaufstrahlbild bilden, ist es vorteilhaft, wenn zumindest ein innenliegender Teilbereich der die Spraydüsen umgrenzenden Umfangswandungen schräg nach außen gerichtet ist.

Ein stabiles und gleichmäßiges Auslaufstrahlbild wird begünstigt, wenn die Zerlegeröffnungen gleichmäßig verteilt über den zweiten Strahlzerleger-Teilbereich angeordnet sind.

Eine besonders gute Abbremswirkung des zum erfindungsgemäßen Strahlregler anströmenden Wassers wird begünstigt, wenn der topfförmige erste Strahlzerleger-Teilbereich lochfrei ausgebildet ist.

Um den geringen Konstruktions- und Herstellungsaufwand noch zusätzlich zu reduzieren, ist es vorteilhaft, wenn der Strahlzerleger mit dem zuströmseitigen ersten Gehäuseteil einstückig verbunden ist.

Eine bevorzugte Ausführungsform gemäß der Erfindung sieht vor, dass das zweite Gehäuseteil zumindest in seinem zuströmseitigen Teilbereich hülsenförmig ausgebildet ist.

Um das erste und das zweite Gehäuseteil des Strahlreglergehäuses auf einfache Weise relativ zueinander verdrehen und dennoch sicher miteinander verbinden zu können, ist es vorteilhaft, wenn das erste und das zweite Gehäuseteil lösbar miteinander verbindbar, vorzugsweise miteinander verrastbar, sind.

Eine platzsparende und kompakte Bauweise des erfindungsgemäßen Strahlreglers wird begünstigt, wenn der topfförmige erste Strahlzerleger-Teilbereich des ersten Gehäuseteiles in das Hülseninnere des zweiten Gehäuseteiles vorsteht.

Durch Verdrehen der beiden Gehäuseteile relativ zueinander werden die Zerlegeröffnungen des im ersten Gehäuseteil vorgesehenen Strahlzerlegers in ihrer Relativposition zu den Kanalöffnungen der im zweiten Gehäuseteil vorgesehenen Strahlkanäle ausgerichtet. Während die Zerlegeröffnungen in einer der ersten Drehstellung entsprechenden Rastposition oberhalb der Kanalöffnungen der Strahlkanäle angeordnet sind, sind diese Zerlegeröffnungen in der zweiten Drehposition der Gehäuseteile auf den zwischen den Strahlkanälen verbleibenden Freiraum oder Längsspalt im Gehäuseinneren des Strahlreglergehäuses ausgerichtet. Dabei kann das durch die zwischen den Strahlkanälen verbleibenden Freiräume geführte Wasser in einen zentralen Abschnitt im Gehäuseinneren des Strahlreglergehäuses umgelenkt werden, um von dort als gegebenenfalls auch belüfteter Gesamtstrahl aus dem Strahlreglergehäuse auszutreten.

Um die jeweils einem Auslaufstrahlbild zugeordneten Strömungswege im Gehäuseinneren des Strahlreglergehäuses voneinander trennen zu können, ohne dass diese Strömungswege gegeneinander abgedichtet werden müssten, ist es vorteilhaft, wenn im zweiten Gehäuseteil eine Innenhülse vorgesehen ist, deren Auslaufstirnseite die zentrale Auslauföffnung bildet.

Dabei sieht eine besonders einfache und leicht herstellbare Ausführungsform gemäß der Erfindung vor, dass die Innenhülse in das zweite Gehäuseteil einstückig eingeformt ist.

Das durch die Innenhülse geführte Wasser lässt sich gut zu einem homogenen und nicht-spritzenden Gesamtstrahl formen, wenn die die zentrale Auslauföffnung bildende und als Gitter- oder Netzstruktur ausgebildete Auslaufstirnseite der Innenhülse durch sich an Kreuzungsknoten kreuzende und zwischen sich Austrittsöffnungen umgrenzende Stege gebildet ist.

Vorteilhaft kann es sein, wenn die in den Zerlegeröffnungen gebildeten Einzelstrahlen in zumindest einer ersten Drehstellung der Gehäuseteile gegen eine außenliegende Wand der Strahlkanäle geführt sind, und wenn dazu gegenüber der Strahlreglerlängsachse wenigstens eine der Kanalwände der Zerlegeröffnungen und vorzugsweise eine innenliegende Kanalwand der Zerlegeröffnungen schräg nach außen orientiert ist.

Eine zusätzliche Geschwindigkeitsreduktion des durch das Gehäuseinnere des Strahlreglergehäuses strömenden Wassers wird erreicht, wenn in den Hülseninnenraum des zweiten Gehäuseteiles in Strömungsrichtung unterhalb der Umlenkschrägen wenigstens eine Gitter- oder Netzstruktur mit einander an Kreuzungsknoten kreuzenden Stegen vorgesehen ist, die Durchflusslöcher zwischen sich umgrenzen und die als stegförmige Strömungshindernisse vorgesehen sind.

Zu dem gleichen Zweck kann es vorteilhaft sein, wenn in den Hülseninnenraum des zweiten Gehäuseteiles wenigstens ein Einsetzteil einsetzbar ist, welches als Gitter- oder Netzstruktur ausgebildet ist oder eine Gitter- oder Netzstruktur aufweist.

Damit sich mit den Änderungen der Drehstellungen auch die jeweiligen Auslaufstrahlbilder verändern lassen, ist es vorteilhaft, wenn zwischen benachbarten Strahlkanälen jeweils eine Umlenkschräge vorgesehen ist.

Damit das über die Umlenkschrägen umgelenkte Wasser auf der Abströmseite des Strahlzerlegers die dort vorgesehenen stift- oder stegförmigen Strömungshindernisse passieren kann, ist es vorteilhaft, wenn die zumindest eine Umlenkschräge einen Umlenkschrägen-Auslauf hat, der unterhalb dem Strahlzerleger im Hülseninneren des zweiten Gehäuseteiles mündet.

Um eine zusätzliche Geschwindigkeitsreduktion des im Strahlreglergehäuse umgelenkten Wassers zu erreichen, ist es vorteilhaft, wenn zumindest eine der Umlenkschrägen im Bereich ihres Umlenkschrägen-Auslaufs mindestens einen vorzugsweise flossen- oder finnenartigen Strömungsteiler aufweist.

Damit der erfindungsgemäße Strahlregler auch ohne Funktionsverluste seiner Bestandteile hohen Belastungen ausgesetzt werden kann, ist es vorteilhaft, wenn der topfförmige Strahlzerleger am Topfboden topfinnenseitig einen zentralen Stützzapfen aufweist, der mit seinem entgegen der Strömungsrichtung orientierten Zapfenende ein zuströmseitiges Bauteil und insbesondere einen Durchflussmengenregler abstützt.

Bei dieser Ausführungsform gemäß der Erfindung wird das im Strahlzerleger aufgeteilte und durch die Zerlegeröffnungen geführte Wasser von dort als Einzelstrahlen gegen die außenliegende Kanalwand der Strahlkanäle gerichtet, um von dort zumindest zunächst noch als ringförmig zueinander angeordnete Einzelstrahlen zum Strahlreglerauslauf zu strömen.

Dabei wird ein sauberes und stabiles Auslaufstrahlbild noch zusätzlich begünstigt, wenn die Strahlkanäle in einem Ringspalt zwischen dem Außenumfang der Innenhülse und dem Gehäuse-Innenumfang des Strahlreglergehäuses angeordnet sind.

Damit die aus den Strahlkanälen austretenden Einzelstrahlen noch im Gehäuseinneren ein, eine Ringwand bildendes Auslaufstrahlbild formen können oder damit die Einzelstrahlen als einzelne, ringförmig zueinander angeordnete Spraystrahlen aus dem erfindungsgemäßen Strahlregler austreten, ist es vorteilhaft, wenn die Strahlkanäle in einem auslaufseitigen Teilbereich des Strahlreglergehäuses münden und wenn dieser auslaufseitige Teilbereich einen sich in Auslaufrichtung erweiternden lichten Gehäusequerschnitt hat. Bei dieser Ausführungsform münden die Strahlkanäle noch im Gehäuseinneren des Strahlreglergehäuses in einem auslaufseitigen Teilbereich, wo sie sich beispielsweise zu einer, aus einem dünnen Wasserband geformten Ringwand vereinen können. Da der auslaufseitige Teilbereich einen sich in Auslaufrichtung erweiternden lichten Gehäusequerschnitt hat, spreizt sich diese Ringwand nach dem Austreten aus dem Strahlreglergehäuse noch geringfügig auf, wodurch diese Ringwand noch über eine vergleichsweise lange Wegstrecke des austretenden Wasserstrahls aufrechterhalten bleibt, ohne dass das Wasser zu einem unsauberen und ungeordneten Strahlbild zusammenfällt.

Die Stabilität der einzelnen Spraystrahlen oder der hier aus den Einzelstrahlen gebildeten Ringwand wird auch nach dem Austreten aus dem Strahlreglergehäuse noch über eine vergleichsweise lange Wegstrecke aufrechterhalten, wenn im auslaufseitigen Teilbereich des Strahlreglergehäuses innenumfangsseitig eine Profilierung vorgesehen ist, die durch in Strömungsrichtung orientierte Ein- und Ausformungen gebildet ist. Diese Ein- und Ausformungen am Gehäuseinnenumfang des Strahlreglergehäuses führen dazu, dass die durch das Wasser gebildete Ringwand über eine längere Wegstrecke als konstanter Wasserfilm aufrecht erhalten wird. Damit das am Gehäuseinnenumfang des Strahlreglergehäuses geformte Auslaufstrahlbild besonders sauber aus dem erfindungsgemäßen Strahlregler austreten kann, ist es vorteilhaft, wenn das Strahlreglergehäuse am Innenumfang seines auslaufseitigen Teilbereiches eine Abrisskante aufweist.

Eine Vergleichmäßigung des Strahlbildes über einen großen Druckbereich wird begünstigt, wenn der Strahlregler Bestandteil einer sanitären Einsetzeinheit ist und wenn dem Strahlregler ein Durchflussmengenregler oder eine Durchflussdrossel vorgeschaltet ist.

Dabei wird eine besonders kompakte und platzsparende Bauweise begünstigt, wenn der Durchflussmengenregler oder die Durchflussdrossel bis zu einem Auflager in das erste Gehäuseteil einsetzbar ist.

Der Durchflussmengenregler oder die Durchflussdrossel kann im Gehäuseinneren des Strahlreglergehäuses und insbesondere des zuströmseitigen ersten Gehäuseteiles gesichert untergebracht werden, wenn dem Durchflussmengenregler oder der Durchflussdrossel ein Vorsatz- oder Filtersieb vorgeschaltet ist, das am ersten Gehäuseteil vorzugsweise lösbar fixierbar ist. Dieses Vorsatz- oder Filtersieb hat die im anströmenden Wasser eventuell enthaltenen Kalk- oder dergleichen Schmutzpartikel auszufiltern, die andernfalls die Funktion der Einsetzeinheit und auch ihres Strahlreglers beeinträchtigen könnten.

Eine bevorzugte Ausführungsform gemäß der Erfindung sieht vor, dass an zumindest einer Umlenkschräge wenigstens ein Strömungsteiler vorgesehen ist, welcher wenigstens eine Strömungsteiler das an der Umlenkschräge entlangströmende Wasser in Teilströme aufteilt. Die in zumindest einer der Umlenkschrägen und vorzugsweise in allen Umlenkschrägen vorgesehenen Strömungsteiler teilen das an ihnen vorbeiströmende Wasser in jeweils mindestens zwei Teilströme auf, die an den in Strömungsrichtung nachfolgenden Strömungshindernissen anschließend weiter zerteilt werden.

Dabei ist es besonders vorteilhaft, wenn der wenigstens eine Strömungsteiler finnenförmig über die zumindest eine Umlenkschräge vorsteht.

Weiterbildungen gemäß der Erfindung ergeben sich aus den Ansprüchen in Verbindung mit der Zeichnung sowie der Beschreibung. Nachstehend wird die Erfindung anhand eines bevorzugten Ausführungsbeispieles noch näher beschrieben.

Es zeigt:
- Fig. 1: eine in einem Längsschnitt dargestellte sanitäre Einsetzeinheit, die mit Hilfe eines Auslaufmundstücks am Wasserauslauf einer sanitären Wasserauslaufarmatur montierbar ist und die einen abströmseitigen Strahlregler, ein zuströmseitiges Vorsatzoder Filtersieb und einen dazwischen angeordneten Durchflussmengenregler umfasst, wobei das Strahlreglergehäuse zwei Gehäuseteile aufweist, die zur Auswahl zwischen zwei Auslaufstrahlbildern des Strahlreglers relativ zueinander verdrehbar sind,
- Fig. 2: die hier in einem deutlichen vergrößerten Maßstab gezeigte Einsetzeinheit aus Figur 1 in einer gegenüber Figur 1 abweichenden Drehstellung der Gehäuseteile des Strahlreglergehäuses,
- Fig. 3: die Einsetzeinheit aus den Figuren 1 und 2 in einer auseinandergezogenen Perspektivdarstellung der Gehäuseteile in einer der Drehstellung gemäß Figur 1 entsprechenden Relativposition,
- Fig. 4: die Einsetzeinheit aus den Figuren 1 bis 3 in einer auseinandergezogenen Perspektivdarstellung der Gehäuseteile in einer der Drehstellung gemäß Figur 2 entsprechenden Relativposition,
- Fig. 5: die Einsetzeinheit aus den Figuren 1 bis 4 in einer auseinandergezogenen Einzelteildarstellung mit Blick etwa in Durchströmrichtung,
- Fig. 6: die Einsetzeinheit aus den Figuren 1 bis 5 in einer auseinandergezogenen Einzelteildarstellung mit Blick entgegen der Durchströmrichtung,
- Fig. 7: die in einer Seitenansicht gezeigten Einzelteile der Einsetzeinheit aus den Figuren 1 bis 6,
- Fig. 8: die Einsetzeinheit aus den Figuren 1 bis 7 in einer Seitenansicht,
- Fig. 9: die Einsetzeinheit aus den Figuren 1 bis 8 in einem perspektivischen Querschnitt durch Schnittebene IX-IX gemäß Figur 8,
- Fig. 10: eine Detailansicht in dem in Figur 9 gezeigten Ausschnitt im Bereich einer zwischen den Gehäuseteilen vorgesehenen Drehrasterung,
- Fig. 11: eine perspektivische Unteransicht auf das zuströmseitige erste Gehäuseteil,
- Fig. 12: eine perspektivische Draufsicht auf das abströmseitige zweite Gehäuseteil,
- Fig. 13: eine perspektivische Unteransicht auf die Auslaufstirnseite des zweiten Gehäuseteiles,
- Fig. 14: einen perspektivischen Längsschnitt durch das abströmseitige zweite Gehäuseteil mit Blick entgegen der Durchströmrichtung,
- Fig. 15: einen in Umfangsrichtung geringfügig verdrehten Längsschnitt durch das abströmseitige zweite Gehäuseteil, bei dem nun der profilierte Gehäuseinnenumfang am zweiten Gehäuseteil sichtbar wird,
- Fig. 16: eine weitere, ebenfalls längsgeschnitten dargestellte Ausführung einer sanitären Einsetzeinheit, die mit Hilfe eines Auslaufmundstücks am Wasserauslauf einer sanitären Wasserauslaufarmatur montierbar ist, wobei der Längsschnitt hier im Bereich der Längsmittelachse der Einsetzeinheit abgewinkelt ist,
- Fig. 17: die Einsetzeinheit aus Figur 16 in einem anderweitig abgewinkelten Längsschnitt,
- Fig. 18: die Einsetzeinheit aus Figur 16 und 17 in einer perspektivischen Draufsicht auf die Zuströmseite ihrer auseinandergezogenen Einzelteile,
- Fig. 19: die Einsetzeinheit aus Figur 16 bis 18 in einer perspektivischen Unteransicht auf die Abströmseite ihrer auseinandergezogenen Einzelteile,
- Fig. 20: die Einsetzeinheit aus den Figuren 16 bis 19 in einer Seitenansicht auf ihre auseinandergezogenen Einzelteile,
- Fig. 21: die Einsetzeinheit aus den Figuren 16 bis 20 in einem Querschnitt,
- Fig. 22: die Einsetzeinheit aus den Figuren 16 bis 21 in einer quergeschnittenen Detailansicht in dem in Figur 21 gekennzeichneten Bereich einer ihrer Strahlkanäle,
- Fig. 23: die Einsetzeinheit aus den Figuren 16 bis 22 in einer vereinfachten Seitenansicht, wobei die Schnittebene des Querschnittes aus Figur 21 veranschaulicht ist,
- Fig. 24: die Gehäuseteile der in den Figuren 16 bis 23 gezeigten Einsetzeinheit in einer ersten Drehstellung,
- Fig. 25: die Gehäuseteile aus Figur 21 in einer zweiten Drehstellung,
- Fig. 26: das zuströmseitige erste Gehäuseteil der in den Figuren 16 bis 25 gezeigten Einsetzeinheit in einer perspektivischen Drunteransicht auf die Abströmseite,
- Fig. 27: das abströmseitige zweite Gehäuseteil in einer perspektivischen Draufsicht auf die Zuströmseite,
- Fig. 28: das abströmseitige zweite Gehäuseteil in einer Drunteransicht auf dessen Abströmseite, und
- Fig. 29: die in den Figuren 16 bis 28 gezeigte Einsetzeinheit in einem in Längsrichtung vorgenommenen perspektivischen Anschnitt im Bereich einer der Strahlkanäle.

In den Figuren 1 bis 29 sind zwei Ausführungen 1, 1' einer sanitären Einsetzeinheit dargestellt. Wie in Figur 2 beispielhaft gezeigt ist, sind die Einsetzeinheiten 1, 1' mit Hilfe eines Auslaufmundstücks 28 am Wasserauslauf einer hier nicht weiter dargestellten sanitären Auslaufarmatur montierbar. Die Einsetzeinheiten 1, 1' weisen einen abströmseitigen Strahlregler 2, 2' auf, der wahlweise zwischen zwei Auslaufstrahlbildern (vgl. Fig. 1, 2 sowie Fig. 24, 25) umschaltbar ist. Die Einsetzeinheiten 1, 1' haben ein zuströmseitiges Vorsatz- oder Filtersieb 3, 3', das die im anströmenden Wasser enthaltenen Kalk- oder Schmutzpartikel auszufiltern hat, die sich andernfalls in den Einsetzeinheiten 1, 1' festsetzen und deren Funktionen beeinträchtigen könnten. Um die durch die Einsetzeinheiten 1, 1' pro Zeiteinheit durchströmende Wassermenge druckunabhängig auf einen festgelegten Maximalwert einregeln zu können, ist zwischen dem Vorsatz- oder Filtersieb 3, 3' und dem Strahlregler 2, 2' hier ein Durchflussmengenregler 4, 4' angeordnet.

Um zwischen zwei Auslaufstrahlbildern umschalten zu können, hat der Strahlregler 2, 2' der Einsetzeinheiten 1, 1' mindestens zwei relativ zueinander verdrehbare Gehäuseteile 5, 6; 5', 6'. Während ein zuströmseitiges erstes Gehäuseteil 5, 5' am Wasserauslauf der sanitären Auslaufarmatur drehfest montierbar ist und dazu einen außenumfangsseitigen Ringflansch oder Ringabsatz 29, 29' hat, der zwischen einem innenumfangsseitigen Ringabsatz 30 im Auslaufmundstück 28 und dem abströmseitigen Stirnrand des Wasserauslaufs der sanitären Auslaufarmatur einspannbar ist, ist ein abströmseitiges zweites Gehäuseteil 6, 6' mindestens an seinem abströmseitigen Gehäuseaußenumfang als Handhabe ausgebildet oder mit einer Handhabe verbunden. In Fig. 2 ist durch gestrichelte Linien beispielhaft angedeutet, dass im abströmseitigen Teilbereich des zweiten Gehäuseteiles 6 an dessen Gehäuseaußenumfang ein Handhabungsring 31 angreifen kann, der als Handhabe zur manuellen Betätigung des Strahlreglers 2, 2' dient. Durch die in Fig. 2 durchgezogenen Linien, die den Strahlregler 2 und dessen abströmseitiges Gehäuseteil 6 auch ohne einen solchen Handhabungsring 31 zeigen, ist angedeutet, dass das zweite Gehäuseteil 6, 6' auch direkt an seinem Außenumfang als Handhabe ausgebildet sein kann, damit das zweite Gehäuseteil 6, 6' dort erfasst und relativ zum ersten Gehäuseteil 5, 5' verdreht werden kann. Das erste Gehäuseteil 5, 5' hat einen Strahlzerleger 7, 7', der eine Anzahl von Zerlegeröffnungen 8, 8' aufweist, in denen das anströmende Wasser in eine entsprechende Anzahl von Einzelstrahlen aufgeteilt wird.

Am Gehäuseinnenumfang des zweiten Gehäuseteiles 6 sind voneinander beabstandete Strahlkanäle 9, 9' vorgesehen, wobei die von den Zerlegeröffnungen 8, 8' kommenden Einzelstrahlen beispielsweise in der in Figur 2 und 4 sowie Figur 24 gezeigten Drehstellung der Gehäuseteile 5, 6; 5', 6' durch die Strahlkanäle 9, 9' geführt und zu einem ringförmig umlaufenden Auslaufstrahlbild geformt werden, während die von den Zerlegeröffnungen 8, 8' kommenden Einzelstrahlen in der in den Figuren 1 und 3 sowie Figur 25 gezeigten Drehstellung im Gehäuseinneren des Strahlreglers 2 zu einer zentralen Auslauföffnung 10, 10' des Strahlreglergehäuses umgelenkt werden.

Um zwischen den Auslaufstrahlbildern wählen und differenzieren zu können, ist zwischen dem ersten und dem zweiten Gehäuseteil 5, 6; 5', 6' eine Drehrasterung vorgesehen. Dazu ist an einer umlaufenden Wandung des ersten Gehäuseteiles 5, 5' eine aus Rasteinformungen 11, 11' und Rastnocken 12, 12' gebildete Rastprofilierung vorgesehen, die mit Rastzähnen 13, 13' zusammenwirkt, welche jeweils an der dem Gehäuseinneren des Strahlreglergehäuses zugewandten Kanalwandung der Strahlkanäle 9, 9' angeformt ist. Die Gehäuseteile 5, 6; 5', 6' lassen sich somit exakt zueinander ausrichten, so dass die zu einem festgelegten Auslaufstrahlbild führenden Strömungswege im Gehäuseinneren des Strahlreglergehäuses exakt eingehalten werden können.

Aus einem Vergleich der Figuren 8 bis 10 wird deutlich, dass bei der dort dargestellten Einsetzeinheit 1 der die Rastzähne 13 tragende Teilbereich der dem Gehäuseinneren zugewandten Kanalwandung der Strahlkanäle 9 jeweils als Federzunge 14 ausgebildet ist. Diese Federzungen sind beidseits durch Wandungseinschnitte 15, 16 von den benachbarten Kanalseitenwänden der Strahlkanäle 9 getrennt.

Die Rasteinformungen 11, 11' und die Rastvorsprünge oder Rastnocken 12, 12' der Rastprofilierung sind über gerade Rastflanken miteinander verbunden, wobei zwischen jeweils einer Rastflanke und einer Rasteinformung 11, 11' beziehungsweise einer benachbarten Rastnocke 12, 12' eine Profilierungsrundung vorgesehen ist. Um eine satte, jedoch konstruktiv sehr einfach ausgeführte Rasterung zu erreichen, ist die Rastprofilierung in Bezug auf ihre Rasteinformungen 11, 11' und ihre Rastnocken 12, 12' asymmetrisch gestaltet. Während die Rastnocken 12, 12' als ebener Berggipfel ausgebildet sind, dem ein Radius und anschließend wieder eine gerade Flanke folgt, schließt sich daran erneut ein Radius, eine gerade Flanke und anschließend ein zur Rasteinformung führender Radius an, wobei die Rasteinformung 11, 11' hier als durchgehender Radius ausgebildet ist. Um eine saubere Raststellung der Drehrasterung zu erreichen, ist hier vorgesehen, dass die Radien der Profilierungsrundungen und der Rastnocken 13, 13' in etwa übereinstimmen.

Aus einem Vergleich der Figuren 1 bis 11 wird deutlich, dass der Strahlzerleger 7, 7' zwei Strahlzerleger-Teilbereiche 17, 17'; 18, 18' hat, von denen ein zentraler erster Strahlzerleger-Teilbereich 17, 17' topfförmig ausgebildet ist. Dieser zentrale erste Strahlzerleger-Teilbereich 17, 17' ist mit einem zweiten Strahlzerleger-Teilbereich 18, 18' verbunden, der als umlaufend angrenzender Ringabsatz oder Ringflansch ausgebildet ist und die Zerlegeröffnungen 8, 8' aufweist. Dabei sind die Zerlegeröffnungen 8, 8' vorzugsweise gleichmäßig verteilt über den zweiten Strahlzerleger-Teilbereich 18, 18' angeordnet.

Das durch die Versorgungsleitung und den Armaturenkorpus anströmende Wasser fließt durch das Vorsatz- oder Filtersieb 3, 3' sowie den Durchflussmengenregler 4, 4' hindurch zunächst in den zentral angeordneten topfförmigen Strahlzerleger-Teilbereich 17, 17' und wird dort abgebremst, bevor das Wasser anschließend in Richtung zu den im zweiten Strahlzerleger-Teilbereich 18, 18' vorgesehenen Zerlegeröffnungen 8, 8' umgelenkt wird. Dabei dient der topfförmige Strahlzerleger-Teilbereich 17, 17' als Beruhigungszone für das anströmende Wasser; dieser topfförmige Strahlzerleger-Teilbereich 17, 17' ist lochfrei ausgebildet.

Das zweite Gehäuseteil 6, 6' ist zumindest in seinem zuströmseitigen Teilbereich hülsenförmig ausgebildet. Das erste und das zweite Gehäuseteil 5, 6; 5', 6' sind lösbar miteinander verrastbar, wobei das mit dem Strahlzerleger 7, 7' einstückig verbundene erste Gehäuseteil 5 derart in das zweite Gehäuseteil 6, 6' eingesetzt ist, dass der topfförmige erste Strahlzerleger-Teilbereich 17, 17' des ersten Gehäuseteiles 5 in das Hülseninnere des zweiten Gehäuseteiles 6, 6' vorsteht.

In den Figuren ist besonders gut erkennbar, dass im zweiten Gehäuseteil 6, 6' eine Innenhülse 19, 19' vorgesehen ist, deren Auslaufstirnseite die zentrale Auslauföffnung 10, 10' des Strahlreglergehäuses bildet. Diese Innenhülse 19 ist bei der Einsetzeinheit 1 in das zweite Gehäuseteil 6 einstückig eingeformt. Die die zentrale Auslauföffnung 10, 10' bildende Auslaufstirnseite der Innenhülse 19, 19' ist hier als Gitter-oder Netzstruktur ausgebildet, die durch, sich an Kreuzungsknoten kreuzende und zwischen sich Austrittsöffnungen 20, 20' umgrenzende Stege 21, 21' gebildet ist. Die Stege 21, 21' dieser Gitterstruktur sind hier so angeordnet, dass die Austrittsöffnungen 20, 20' praktisch eine wabenzellenartige Gitterstruktur bilden.

In der in den Figuren 2 und 4 gezeigten Drehstellung der Gehäuseteile 5, 6 werden die in den Zerlegeröffnungen 8 gebildeten Einzelstrahlen gegen die außenliegende Kanalwand der Strahlkanäle 9 geführt. Dieser Strömungsweg ist in Figur 2 durch die Pfeillinie S1 angedeutet. Um die in den Zerlegeröffnungen 8 gebildeten Einzelstrahlen gegen die außenliegende Kanalwand zu führen, ist zumindest die innenliegende Innenumfangswand der Zerlegeröffnungen 8 schräg nach außen orientiert. Dabei tritt jeder Einzelstrahl aus dem ihm zugeordneten Strahlkanal 9 in der Winkelhalbierenden der gegenüberliegenden Kanalwände aus, wobei jeder Einzelstrahl nach dem Auftreffen an der Gehäuseinnenumfangswandung flachgedrückt wird und so einen geschlossenen und praktisch eine umlaufende Ringwandung bildenden Wasservorhang formt.

In Figur 15 ist erkennbar, dass im auslaufseitigen Teilbereich des Strahlreglergehäuses innenumfangsseitig eine Profilierung vorgesehen ist, die durch Ein- und Ausformungen 22, 23 gebildet ist. Dabei verjüngen sich die zwischen zwei benachbarten Ausformungen 23 gebildeten Einformungen 22 in Auslaufrichtung derart, dass sich der in der Drehstellung gemäß Figur 2 erzeugte Spraystrahl bis zum Austritt aus dem Strahlreglergehäuse weiter aufspreizen kann. Die Ein- und Ausformungen 22, 23 bilden Führungsrippen und Führungsrillen am Gehäuseinnenumfang, die das Aufspreizen eines jeden Einzelstrahles weiter begünstigen, so dass ein sich konisch nach außen hin erweiternder Auslaufbereich entsteht, der dem Spraystrahl eine gegenüber der Strahlreglerlängsachse divergierende Richtung gibt. Das Aufspreizen des aus den Einzelstrahlen gebildeten Spraystrahls wird noch dadurch begünstigt, dass der auslaufseitige Teilbereich des zweiten Gehäuseteiles 6 einen sich in Auslaufrichtung erweiternden lichten Gehäusequerschnitt hat und dass am Innenumfang dieses auslaufseitigen Teilbereiches eine scharfe Abrisskante vorgesehen ist.

In der in den Figuren 1 und 3 gezeigten Drehstellung wird das vom Durchflussmengenregler 4 kommende Wasser in radialer Richtung nach außen zu den Zerlegeröffnungen 8 geführt, um anschließend als Einzelstrahlen durch die zwischen den Strahlkanälen 9 verbleibenden Freiräume oder Längsspalte hindurchgeführt zu werden, die jeweils in eine radial nach innen eingeformte und als Umlenkschräge 37 dienende Rundung übergehen, welche diese Einzelstrahlen in Richtung zur Innenhülse 19 umlenkt. In die Innenhülse 19 ist zuströmseitig ein Einsetzteil 24 eingesetzt, das eine Gitter- oder Netzstruktur aufweist, die aus sich an Kreuzungsknoten kreuzenden Stegen gebildet ist. Der der Drehstellung der Gehäuseteile 5, 6 gemäß den Figuren 1 und 3 entsprechende Strömungsweg ist in Figur 1 durch die Pfeillinien S2 veranschaulicht. Da die Zerlegeröffnungen 8 des Strahlzerlegers 7 Querschnittsverengungen darstellen, erfahren die in den Zerlegeröffnungen 8 gebildeten Einzelstrahlen eine Geschwindigkeitserhöhung, die gemäß der Bernoullischen Gleichung auf der Abströmseite des Strahlzerlegers 7 zu einem Unterdruck führt. Der auf der Abströmseite des Strahlzerlegers 7 gebildete Unterdruck führt dazu, dass über die Strahlkanäle 9 Umgebungsluft in das Gehäuseinnere des Strahlreglergehäuses eingesaugt wird, die dort mit den Einzelstrahlen zu einem homogenen, nicht-spritzenden und perlend-weichen Gesamtstrahl geformt werden. Dabei wird der zwischen dem Einsetzteil 24 und der abströmseitigen Stirnseite des topfförmigen Strahlzerleger-Teilbereiches 17 gebildete Mischraum durch die topfförmige Ausgestaltung des Strahlzerlegers 7 derart reduziert, dass eine vergleichsweise kleine Mischkammer entsteht, in der keine unerwünschten Resonanzen auftreten können. Die gute Durchmischung der in das Gehäuseinnere eingesaugten Umgebungsluft mit dem den Strahlregler 2 durchströmenden Wasser wird noch zusätzlich durch die Gitter- oder Netzstruktur des Einsetzteiles 24 begünstigt, das auf der Abströmseite der Mischkammer angeordnet und in das Gehäuseinnere des Strahlreglergehäuses eingesetzt ist.

Aus einem Vergleich der in den Figuren 1 und 3 einerseits und den Figuren 2 und 4 andererseits gezeigten Drehstellungen ist erkennbar, dass die Strömungswege S1 beziehungsweise S2 keine Abdichtung zwischen den beiden Strahlarten des Strahlreglers 2 - nämlich als aufspreizende Ringwand austretender Strahl einerseits und belüfteter Gesamtstrahl andererseits - erfordern.

Der Durchflussmengenregler 4 ist bis zu einem Auflager 25, 25' in das erste Gehäuseteil 5 einsetzbar. Da das Vorsatz- oder Filtersieb 3, 3' mit dem ersten Gehäuseteil 5, 5' lösbar verbunden, vorzugsweise lösbar verrastbar ist, ist der dem Vorsatz- oder Filtersieb 3, 3' in Strömungsrichtung nachgeschaltete Durchflussmengenregler 4, 4' im Inneren des ersten Gehäuseteiles 5, 5' im Bereich des Strahlzerlegers 7, 7' platzsparend untergebracht. Der Durchflussmengenregler 4, 4' weist hier zumindest einen Ringspalt 26, 26' auf, in den jeweils ein ringförmiger Drosselkörper 27, 27' aus elastischem Material eingelegt ist. Der zumindest eine Ringspalt 26, 26' hat an seiner innenseitigen und/oder außenseitigen Umfangswandung eine Regelprofilierung, zwischen der und dem elastischen Drosselkörper 27, 27' ein Regelspalt verbleibt, welcher sich unter dem zunehmenden Druck des zuströmenden Wassers derart verengt, dass die pro Zeiteinheit durchströmende Wassermenge auf einen festgelegten Maximalwert eingeregelt ist.

Auch die in den Figuren 16 bis 29 gezeigte Einsetzeinheit 1' ist mit Hilfe eines Auslaufmundstücks 28' am Wasserauslauf einer hier nicht weiter gezeigten sanitären Wasserauslaufarmatur montierbar. Das Auslaufmundstück 28' ist zumindest zweiteilig ausgebildet und weist ein zuströmseitiges und ein abströmseitiges Teilstück 32', 33' auf, welche Teilstücke 32', 33' drehbar miteinander verbindbar sind. An dem zuströmseitigen Teilstück 32' des Auslaufmundstückes 28' ist ein Innen- oder - wie hier - Außengewinde 34' vorgesehen, das in ein korrespondierendes Außen- oder Innengewinde am Wasserauslauf montierbar ist. Die drehbar miteinander verbundenen Teilstücke 32', 33' des Auslaufmundstücks 28' sind jeweils hülsenförmig ausgebildet, wobei ihre Hülseninnenräume ineinander übergehen. In den Hülseninnenräumen des Auslaufmundstücks 28' und seiner Teilstücke 32', 33' ist der Strahlregler 2' eingesetzt.

Der Strahlregler 2' ist ebenfalls zwischen zwei Auslaufstrahlbildern umschaltbar. Um zwischen zwei Auslaufstrahlbildern umschalten zu können, hat auch der Strahlregler 2' zwei relativ zueinander verdrehbare Gehäuseteile 5', 6'. Während das zuströmseitige erste Gehäuseteil 5' mit Hilfe des Teilstücks 32' fest am Wasserauslauf gehalten ist, ist das abströmseitige zweite Gehäuseteil 6' mit dem als Handhabe dienenden Teilstück 33' des Auslaufmundstücks 28' derart drehfest verbunden, dass das zweite Gehäuseteil 6' relativ zum ersten Gehäuseteil 5' gedreht werden kann.

Am Gehäuseinnenumfang des zweiten Gehäuseteiles 6' sind in Umfangsrichtung voneinander vorzugsweise gleichmäßig beabstandete Stahlkanäle 9' vorgesehen, welche die von den Zerlegeröffnungen 8' des Strahlzerlegers 7' kommenden Einzelstrahlen einfangen. Das zweite Gehäuseteil 6' ist hier aus zwei separaten Teilen gebildet, von denen die Innenhülse 19' in eine Außenhülse 42' eingesetzt ist. Die aus den Zerlegeröffnungen 8' kommenden Einzelstrahlen werden in der einen, ersten Drehstellung der Gehäuseteile 5', 6' zwischen der Innenhülse 19' und der Außenhülse 42' des zweiten Gehäuseteiles 6' weitergeführt, bevor sie abströmseitig angeordnete Spraydüsen 35' erreichen, welche in dem auslaufseitigen Teilbereich des Strahlreglergehäuses münden. In dem zwischen den Strahlkanälen 9' und den Spraydüsen 35' befindlichen Ringraum weist der Strahlregler 2' zumindest einen Ringeinsatz 36' auf, der eine Gitter- oder Netzstruktur hat und der als ein das durchströmende Wasser vergleichmäßigender Strömungsgleichrichter dienen soll. Diese Gitterstruktur ist bei dem hier verwendeten Ringeinsatz 36' durch radiale Stege gebildet, die Durchflusslöcher zwischen sich begrenzen. Da zumindest der innenliegende Teilbereich der die Spraydüsen 35' umgrenzenden Umfangswandungen schräg nach außen gerichtet ist, werden die aus den Spraydüsen 35' sichtbar separat austretenden Einzelstrahlen schräg nach außen abgelenkt, so dass ein aus auseinanderströmenden Einzelstrahlen gebildetes, ringförmig umlaufendes Auslaufstrahlbild entsteht.

In der demgegenüber zweiten Drehstellung der Gehäuseteile 5', 6' werden die aus den Zerlegeröffnungen 8' austretenden Einzelstrahlen jeweils über eine Umlenkschräge 37' geführt, welche die in den Zerlegeröffnungen 8' gebildeten Einzelstrahlen in dieser zweiten Drehstellung in Richtung zur zentralen Auslauföffnung 10' radial nach innen umlenken. Dabei ist zwischen benachbarten Strahlkanälen 9' jeweils eine der Umlenkschrägen 37' vorgesehen. In den Umlenkschrägen 37' ist jeweils ein flossen- oder finnenförmiger Strömungsteiler 44' vorgesehen, der bereits eine erste Aufteilung des zuströmenden Wassers bewirkt. Durch die finnenförmigen Strömungsteiler 44' wird das an den Umlenkschrägen 37' radial nach innen umgelenkte Wasser jeweils in zumindest zwei Teilströme aufgeteilt, wobei die derart radial nach innen umgelenkten Teilströme jeweils wiederum auf die an der Abströmseite des Strahlzerlegers 7' vorstehenden Stifte 38' auftreffen und dort erneut derart aufgeteilt werden, dass eine besonders gute Durchmischung des durch den Strahlregler 1' durchströmenden Wassers mit der Umgebungsluft erfolgt. Das derart mit Umgebungsluft durchmische Wasser kann anschließend über die zentrale Auslauföffnung 10' aus dem Strahlregler 2' als belüfteter Wasserstrahl austreten.

Wie bereits zu der in den Figuren 1 bis 15 gezeigten Einsetzeinheit 1 beschrieben, wird auch das über die Umlenkschrägen 37' geführte Wasser im Inneren des Strahlreglergehäuses mit Umgebungsluft durchmischt. Da auch die Zerlegeröffnungen 8' des Strahlzerlegers 7' Querschnittsverengungen darstellen, erfahren die in den Zerlegeröffnungen 8' gebildeten Einzelstrahlen eine Geschwindigkeitserhöhung, die gemäß der Bernoullischen Gleichung auf der Abströmseite des Strahlzerlegers 7' zu einem Unterdruck führt. Der auf der Abströmseite des Strahlzerlegers 7' gebildete Unterdruck führt dazu, dass über die Spraydüsen 35' Umgebungsluft in das Gehäuseinnere des Strahlreglergehäuses eingesaugt wird, die dort mit den Einzelstrahlen zu einem homogenen, nicht-spritzenden und perlend-weichen Gesamtstrahl geformt werden, welcher über die zentrale Auslauföffnung 10' ausströmt. Die gute Durchmischung der in das Gehäuseinnere eingesaugten Umgebungsluft mit dem den Strahlregler 2 durchströmenden Wasser wird noch zusätzlich durch die an der Abströmseite des Topfbodens des topfförmigen Strahlzerlegers 7' in Strömungsrichtung vorstehenden Stifte 38' begünstigt. In der in Figur 25 gezeigten Drehstellung wird die über die Spraydüsen 35' angesaugte Umgebungsluft über die, etwa in Längserstreckung des Strahlreglers 2' orientierten Luftansaugkanäle des zuströmseitigen ersten Gehäuseteiles 5' geführt, wobei sich dort auf der Abströmseite des Strahlzerlegers 7' taschenförmige Aussparungen 45' befinden. Aus einer zusammenschauenden Betrachtung der Figuren 21, 22, 26, 27 und 29 wird deutlich, dass die Zerlegeröffnungen 8' des Strahlzerlegers 7' in kanalförmigen Austrittskanälen münden, die voneinander in Umfangsrichtung durch diese taschenförmigen Aussparungen 45' an der Abströmseite des Strahlzerlegers 7' voneinander getrennt sind. In der in Figur 25 gezeigten Drehstellung, in der das mit Umgebungsluft durchmischte Wasser durch die zentrale Auslauföffnung 10' aus dem Strahlregler 2' ausströmt, wird ein übermäßiges Spritzen des auf die Umlenkschrägen 37' auftreffenden Wassers vermieden, das andernfalls über die in dieser Drehstellung als Luftansaugkanäle dienenden Strahlkanäle 9' ausströmen könnte. In der in Figur 25 gezeigten Drehstellung bewirken diese taschenförmigen Aussparungen 45' einen Spritzschutz, der ein Ausfließen von Leckageströmen aus den Spraydüsen 35' verhindert. Mit diesen taschenförmigen Aussparungen 45' lässt sich nicht nur eine Materialeinsparung bei der Herstellung des Gehäuseteiles 5' erreichen, - vielmehr bieten diese, die Umgebungsluft weiterführenden Aussparungen 45' auch einen verbesserten Wasserspritzschutz.

Bei den in den Figuren 1 bis 29 gezeigten Ausführungsbeispielen 1, 1' sind auf der Abströmseite der Umlenkschrägen 37, 37' voneinander beabstandete stift- oder stegförmige Strömungshindernisse vorgesehen. Dabei sind bei dem in den Figuren 16 bis 28 gezeigten Strahlregler 1 an der Abströmseite des topfförmigen Strahlzerlegers 7' am Topfboden Stifte 38' angeformt, die derartige stiftförmige Strömungshindernisse bilden. Das in dieser Drehstellung nach innen umgelenkte Wasser wird durch diese voneinander beabstandeten Stifte 38' geführt und dadurch zusätzlich entschleunigt. Die Stifte 38' verjüngen sich zu ihren abströmseitigen Stiftenden hin und weisen ein gerundetes Stiftende auf. Dabei steht am Topfboden des topfförmigen Strahlzerlegers 7' ein zentraler Topfboden-Teilbereich 40' vor, wobei dieser Topfboden des Strahlzerlegers 7' dazu zumindest auf seiner Abströmseite stufenförmig ausgebildet ist. Trotz dieser stufenförmigen Ausgestaltung des Topfbodens sind die Stiftenden der Stifte 38' etwa in einer Ebene angeordnet. Die von den Zerlegeröffnungen 8' kommenden Einzelstrahlen, die unterhalb des Topfbodens des topfförmigen Strahlzerlegers 7' mit Hilfe der Umlenkschrägen 37' durch die voneinander beabstandeten und in Stahlregler-Längsrichtung orientierten Stifte 38' hindurchgeführt wurden, werden anschließend zu der zentralen Auslauföffnung 10' geführt, die das austretende Wasser zu einem homogenen, nicht-spritzenden und perlendweichen Auslaufstrahlbild formt.

In den Figuren 16 und 17 ist erkennbar, dass das erste Gehäuseteil des Strahlreglers in die zuströmseitige Stirnöffnung des ersten Teilstückes 32' des Auslaufmundstücks 28' eingesetzt wird, bis sein außenumfangsseitig vorstehender umlaufender Ringflansch 29' auf einem Ringabsatz 30' im Hülseninneren des ersten Teilstückes 32' aufliegt. Das erste Gehäuseteil 5' wird von einem Dichtring 41' umgriffen, der einen zwischen dem Außenumfang des ersten Gehäuseteiles 5' und dem abströmseitigen zweiten Teilstück 6' eventuell verbleibenden Ringspalt abdichtet. Die Außenhülse des zweiten Gehäuseteils 6' ist im abströmseitigen zweiten Teilstück 33' verrastet, wobei die Außenhülse 42' gleichzeitig auch die Innenhülse 19' zwischen sich und dem ersten Teilstück 32' hält. Der Strahlzerleger 7' hat an seinem Topfboden innenseitig einen zentralen Stützzapfen 43', der mit seinem entgegen der Strömungsrichtung orientierten Zapfenende den Durchflussmengenregler 4' abstützt.

### Bezugszeichenliste

- 1, 1': sanitäre Einsetzeinheit
- 2, 2': Strahlregler
- 3, 3': Vorsatz- oder Filtersieb
- 4, 4': Durchflussmengenregler
- 5, 5': zuströmseitiges erstes Gehäuseteil
- 6, 6': abströmseitiges zweites Gehäuseteil
- 7, 7': Strahlzerleger
- 8, 8': Zerlegeröffnungen
- 9, 9': Strahlkanäle
- 10, 10': zentrale Auslauföffnung
- 11; 11': Rasteinformung
- L2, 12': Rastnocke
- L3, 13': Rastzahn
- L4,: Federzunge
- L5, 15': Wandungseinschnitt
- L6, 16': Wandungseinschnitt
- L7, 17': zentraler erster Strahlzerleger-Teilbereich
- L8, 18': zweiter Strahlzerleger-Teilbereich
- 19, 19': Innenhülse
- 20, 20': Austrittsöffnungen
- 21, 21': Stege
- 22: Einformungen
- 23: Ausformungen
- 24: Einsetzteil
- 25, 25': Auflager
- 26, 26': Ringspalt
- 27, 27': Drosselkörper
- 28, 28': Auslaufmundstück
- 29, 29': Ringflansch
- 30, 30': Ringabsatz
- 31: Handhabungsring
- 32': zuströmseitiges Teilstück
- 33': abströmseitiges Teilstück
- 34': Außengewinde
- 35': Spraydüsen
- 36': Ringeinsatz
- 37, 37': Umlenkschräge
- 38': Stifte
- 40': zentraler Topfböden-Teilbereich
- 41': Dichtring
- 42': Außenhülse
- 43': Stützzapfen
- 44': Strömungsteiler
- 45': taschenförmige Aussparung
- 46': kanalförmige Austrittskanäle
- S1: Strömungsweg gemäß Figur 2 und 4
- S2: Strömungsweg gemäß Figur 1 und 3

## Patentansprüche

1. Strahlregler (2, 2'), der wahlweise zwischen wenigstens zwei Auslaufstrahlbildern umschaltbar ist und der dazu ein Strahlreglergehäuse mit zumindest zwei relativ zueinander verdrehbaren Gehäuseteilen (5, 6; 5', 6') hat, von denen ein zuströmseitiges erstes Gehäuseteil (5, 5') am Wasserauslauf einer sanitären Auslaufarmatur drehfest montierbar ist und von denen ein abströmseitiges zweites Gehäuseteil (6, 6') mindestens an seinem abströmseitigen Gehäuseaußenumfang als Handhabe ausgebildet oder mit einer Handhabe verbunden ist, wobei das erste Gehäuseteil (5, 5') einen Strahlzerleger (7, 7') mit mehreren Zerlegeröffnungen (8, 8') hat, wobei am Gehäuseinnenumfang des zweiten Gehäuseteiles (6, 6') voneinander beabstandete Strahlkanäle (9, 9') vorgesehen sind, wobei die von den Zerlegeröffnungen (8, 8') kommenden Einzelstrahlen in einer ersten Drehstellung der Gehäuseteile (5, 6; 5', 6') durch die Strahlkanäle (9, 9') geführt und zu einem ringförmig umlaufenden Auslaufstrahlbild geformt und in einer zweiten Drehstellung im Gehäuseinneren des Strahlreglers (2, 2') zu einer zentralen Auslauföffnung (10, 10') des Strahlreglergehäuses umgelenkt werden, wobei zwischen dem ersten und dem zweiten Gehäuseteil (5, 6; 5', 6') eine Drehrasterung mit zumindest einem Rastzahn (13, 13') vorgesehen ist, der (13, 13') an einer dem Gehäuseinneren des Strahlreglergehäuses zugewandten Kanalwandung wenigstens eines Strahlkanales (9, 9') angeformt ist und der (13, 13') mit einer Rastprofilierung zusammenwirkt, welche an einer umlaufenden Wandung des ersten Gehäuseteiles (5, 5') angeordnet ist, wobei zumindest ein den Rastzahn (13, 13') tragender Teilbereich der Kanalwandung des wenigstens einen Strahlkanales (9) oder wenigstens ein Teilbereich der die Rastprofilierung tragenden Wandung des ersten Gehäuseteiles (5') als eine Federzunge (14, 14') ausgebildet ist, und wobei an das zweite Gehäuseteil (6, 6') abströmseitig eine sich über die zentrale Auslauföffnung (10, 10') erstreckende Gitter- oder Netzstruktur einstückig angeformt ist, **dadurch gekennzeichnet, dass** die Zerlegeröffnungen (8, 8') des Strahlzerlegers (7, 7') in kanalförmigen Austrittskanälen (46') münden, die voneinander in Umfangsrichtung durch taschenförmige Aussparungen (45') an der Abströmseite des Strahlzerlegers (7, 7') getrennt sind.

2. Strahlregler nach Anspruch 1, **dadurch gekennzeichnet, dass** an wenigstens zwei, vorzugsweise an vier, und insbesondere an allen Strahlkanälen (9, 9') jeweils ein Rastzahn (13, 13') vorgesehen ist.

3. Strahlregler nach Anspruch 1 oder 2, **dadurch gekennzeichnet, dass** das ringförmig umlaufende Auslaufstrahlbild durch auf einer Kreisbahn angeordnete und voneinander getrennt aus dem Strahlregler (2') auslaufende Einzelstrahlen gebildet ist.

4. Strahlregler nach Anspruch 1 oder 2, **dadurch gekennzeichnet, dass** das ringförmig umlaufende Auslaufstrahlbild aus dem Strahlregler (2) als Ringwand ausläuft.

5. Strahlregler nach einem der Ansprüche 1 bis 4, **dadurch gekennzeichnet, dass** die Federzunge (14) des wenigstens einen Strahlkanales (9) beidseits durch Wandungseinschnitte (15, 16) von benachbarten Kanalseitenwänden getrennt ist.

6. Strahlregler nach einem der Ansprüche 1 bis 5, **dadurch gekennzeichnet, dass** die an der umlaufenden Wandung des ersten Gehäuseteiles (5, 5') vorgesehene Rastprofilierung in Umfangsrichtung nebeneinander angeordnete Rastnocken (12, 12') aufweist, von denen jeweils zwei benachbarte Rastnocken (12, 12') eine Rasteinformung (11, 11') zwischen sich begrenzen.

7. Strahlregler nach Anspruch 6, **dadurch gekennzeichnet, dass** jeder, jeweils eine Rastnocke (12') tragende Teilbereich der Wandung als Federzunge ausgebildet ist und dass zwischen benachbarten Federzungen im Bereich einer jeden Rasteinformung (11') Wandungseinschnitte (15', 16') vorgesehen sind.

8. Strahlregler nach Anspruch 6 oder 7, **dadurch gekennzeichnet, dass** die Rastprofilierung aus sich einander abwechselnden Rastnocken (12, 12') und Rasteinformungen (11, 11') gebildet ist, die über vorzugsweise gerade Rastflanken miteinander verbunden sind und dass zwischen jeweils einer Rastflanke und einer benachbarten Rastnocke (12, 12') beziehungsweise einer benachbarten Rasteinformung (11, 11') eine Profilierungsrundung vorgesehen ist.

9. Strahlregler nach Anspruch 8, **dadurch gekennzeichnet, dass** die Radien der Profilierungsrundungen und des zumindest eines Rastzahnes (13, 13') in etwa übereinstimmen.

10. Strahlregler nach einem der Ansprüche 1 bis 9, **dadurch gekennzeichnet, dass** am Innenumfang des zweiten Gehäuseteiles (6, 6') Umlenkschrägen (37, 37') vorgesehen sind, welche die in den Zerlegeröffnungen (8, 8') gebildeten Einzelstrahlen in wenigstens einer zweiten Drehstellung der Gehäuseteile (5, 6; 5', 6') in Richtung zur zentralen Auslauföffnung (10, 10') umlenken.

11. Strahlregler nach Anspruch 10, **dadurch gekennzeichnet, dass** auf der Abströmseite der Umlenkschrägen (37, 37') voneinander beabstandete stift- oder stegförmige Strömungshindernisse vorgesehen sind.

12. Strahlregler nach einem der Ansprüche 1 bis 11, **dadurch gekennzeichnet, dass** den Strahlkanälen (9') Spraydüsen (35') in Strömungsrichtung nachgeschaltet sind und dass die Spraydüsen (35') vorzugsweise in dem auslaufseitigen Teilbereich des Strahlreglergehäuses münden.

13. Strahlregler nach Anspruch 12, **dadurch gekennzeichnet, dass** zwischen den Strahlkanälen (9, 9') und den Spraydüsen (35') zumindest ein Ringeinsatz (36') vorgesehen ist, der eine Gitter- oder Netzstruktur aufweist.

14. Strahlregler nach Anspruch 13, **dadurch gekennzeichnet, dass** die Gitterstruktur des Ringeinsatzes (36') durch vorzugsweise radiale Stege gebildet ist, die Durchflusslöcher zwischen sich begrenzen.

15. Strahlregler nach einem der Ansprüche 12 bis 14, **dadurch gekennzeichnet, dass** zumindest ein innenliegender Teilbereich der die Spraydüsen (35') umgrenzenden Umfangswandungen schräg nach außen gerichtet ist.

16. Strahlregler nach Anspruch 15, **dadurch gekennzeichnet, dass** die Zerlegeröffnungen (8, 8') gleichmäßig verteilt über den zweiten Strahlzerleger-Teilbereich (18, 18') angeordnet sind.

17. Strahlregler nach Anspruch 15 oder 16, **dadurch gekennzeichnet, dass** der topfförmige erste Strahlzerleger-Teilbereich (17, 17') lochfrei ausgebildet ist.

18. Strahlregler nach einem der Ansprüche 1 bis 17, **dadurch gekennzeichnet, dass** der Strahlzerleger (7, 7') mit dem zuströmseitigen ersten Gehäuseteil (5, 5') einstückig verbunden ist.

19. Strahlregler nach einem der Ansprüche 1 bis 18, **dadurch gekennzeichnet, dass** das zweite Gehäuseteil (6, 6') zumindest in seinem zuströmseitigen Teilbereich hülsenförmig ausgebildet ist.

20. Strahlregler nach einem der Ansprüche 1 bis 19, **dadurch gekennzeichnet, dass** das erste und das zweite Gehäuseteil (5, 6; 5', 6') lösbar miteinander verbindbar, vorzugsweise lösbar miteinander verrastbar, sind.

21. Strahlregler nach einem der Ansprüche 1 bis 20, **dadurch gekennzeichnet, dass** der topfförmige erste Strahlzerleger-Teilbereich (17, 17') in das Hülseninnere des zweiten Gehäuseteiles (6, 6') vorsteht.

22. Strahlregler nach einem der Ansprüche 1 bis 21, **dadurch gekennzeichnet, dass** im zweiten Gehäuseteil (6, 6') eine Innenhülse (19, 19') vorgesehen ist, deren Auslaufstirnseite die zentrale Auslauföffnung (10, 10') bildet.

23. Strahlregler nach Anspruch 22, **dadurch gekennzeichnet, dass** die Innenhülse (19) in das zweite Gehäuseteil (6) einstückig eingeformt ist.

24. Strahlregler nach Anspruch 22 oder 23, **dadurch gekennzeichnet, dass** die die zentrale Auslauföffnung (10, 10') bildende Auslaufstirnseite der Innenhülse (19, 19') als Gitter- oder Netzstruktur ausgebildet ist, die durch sich an Kreuzungsknoten kreuzende und zwischen sich Austrittsöffnungen (20, 20') umgrenzende Stege (21, 21') gebildet ist.

25. Strahlregler nach einem der Ansprüche 1 bis 24, **dadurch gekennzeichnet, dass** die in den Zerlegeröffnungen (8, 8') gebildeten Einzelstrahlen in zumindest einer ersten Drehstellung der Gehäuseteile (5, 6; 5', 6') gegen die außenliegende Kanalwand der Strahlkanäle (9, 9') geführt sind und dass dazu zumindest eine der Kanalwände der Zerlegeröffnungen und vorzugsweise eine innenliegende Kanalwand der Zerlegeröffnungen (8, 8') gegenüber der Strahlreglerlängsachse schräg nach außen orientiert ist.

26. Strahlregler nach einem der Ansprüche 22 bis 25, **dadurch gekennzeichnet, dass** die Strahlkanäle (9) in einem Ringspalt zwischen dem Außenumfang der Innenhülse (19) und dem Gehäuse-Innenumfang des Strahlreglergehäuses angeordnet sind.

27. Strahlregler nach einem der Ansprüche 1 bis 26, **dadurch gekennzeichnet, dass** die Strahlkanäle (9, 9') in einem auslaufseitigen Teilbereich des Strahlreglergehäuses münden und dass dieser auslaufseitige Teilbereich einen sich in Auslaufrichtung erweiternden lichten Gehäusequerschnitt hat.

28. Strahlregler nach Anspruch 27, **dadurch gekennzeichnet, dass** im auslaufseitigen Teilbereich des Strahlreglergehäuses innenumfangsseitig eine Profilierung vorgesehen ist, die durch in Strömungsrichtung orientierte Ein- und Ausformungen (22, 23) gebildet ist.

29. Strahlregler nach Anspruch 27 oder 28, **dadurch gekennzeichnet, dass** das Strahlreglergehäuse am Innenumfang seines auslaufseitigen Teilbereiches eine Abrisskante aufweist.

30. Strahlregler nach einem der Ansprüche 1 bis 29, **dadurch gekennzeichnet, dass** der Stahlregler (2, 2') Bestandteil einer sanitären Einsetzeinheit (1, 1') ist, und dass dem Strahlregler (2, 2') ein Durchflussmengenregler (4, 4') oder eine Durchflussdrossel vorgeschaltet ist.

31. Strahlregler nach Anspruch 30, **dadurch gekennzeichnet, dass** der Durchflussmengenregler (4, 4') oder die Durchflussdrossel bis zu einem Auflager (25, 25') in das erste Gehäuseteil (5, 5') einsetzbar ist.

32. Strahlregler nach Anspruch 30 oder 31, **dadurch gekennzeichnet, dass** dem Durchflussmengenregler (4, 4') oder der Durchflussdrossel ein Vorsatz- oder Filtersieb (3, 3') vorgeschaltet ist, das am ersten Gehäuseteil (5, 5') vorzugsweise lösbar fixierbar ist.

33. Strahlregler nach einem der Ansprüche 10 bis 32, **dadurch gekennzeichnet, dass** an zumindest einer Umlenkschräge wenigstens ein Strömungsteiler (44') vorgesehen ist, welcher wenigstens eine Strömungsteiler (44') das an der Umlenkschräge (37') entlangströmende Wasser in Teilströme aufteilt.

34. Strahlregler nach Anspruch 33, **dadurch gekennzeichnet, dass** der wenigstens eine Strömungsteiler (44') finnenförmig über die zumindest eine Umlenkschräge (37') vorsteht.

## Claims

1. Jet regulator (2, 2') which is switchable optionally between at least two outlet jet patterns and which to this end has a jet regulator housing with at least two housing parts (5, 6; 5', 6') which are rotatable relative to one another and of which an inflow-side first housing part (5, 5') is mountable in a rotationally fixed manner on the water outlet of a sanitary - outlet fitting and of which an outflow-side second housing part (6, 6'), at least at its outflow-side housing outer circumference, is configured as a handle or is connected to a handle, wherein the first housing part (5, 5') has a jet splitter (7, 7') having a plurality of splitter openings (8, 8'), wherein mutually spaced-apart jet ducts (9, 9') are provided on the housing inner circumference of the second housing part (6, 6'), wherein the individual jets coming from the splitter openings (8, 8') are guided through the jet ducts (9, 9') and formed into an annularly circumferential outlet jet pattern in a first rotary position of the housing parts (5, 6; 5', 6'), and are deflected in the housing interior of the jet regulator (2, 2') to a central outlet opening (10, 10') in the jet regulator housing in a second rotary position, wherein a rotary latch having at least one latching tooth (13, 13') is provided between the first and the second housing part (5, 6; 5', 6'), said latching tooth (13, 13') being integrally formed on a duct wall, facing the housing interior of the jet regulator housing, of at least one jet duct (9, 9') and said latching tooth (13, 13') interacting with a latching profile which is arranged on a circumferential wall of the first housing part (5, 5'), wherein at least one subregion, bearing the latching tooth (13, 13'), of the duct wall of the at least one jet duct (9) or at least a subregion of the wall, bearing the latching profile, of the first housing part (5') is configured as a flexible tongue (14, 14'), and wherein a lattice or grid structure that extends over the central outlet opening (10, 10') is integrally formed on the outflow side of the second housing part (6, 6'), **characterized in that** the splitter openings (8, 8') of the jet splitter (7, 7') open into duct-like discharge ducts (46') which are separated from one another in the circumferential direction by pocket-like cutouts (45') in the outflow side of the jet splitter (7, 7').

2. Jet regulator according to Claim 1, **characterized in that** a latching tooth (13, 13') is provided in each case at at least two, preferably at four, and in particular at all the jet ducts (9, 9').

3. Jet regulator according to Claim 1 or 2, **characterized in that** the annularly circumferential outlet jet pattern is formed by individual jets that are arranged orbitally and emerge from the jet regulator (2') separately from one another.

4. Jet regulator according to Claim 1 or 2, **characterized in that** the annularly circumferential outlet jet pattern emerges from the jet regulator (2) as an annular wall.

5. Jet regulator according to one of Claims 1 to 4, **characterized in that** the flexible tongue (14) of the at least one jet duct (9) is separated on both sides from adjacent duct side walls by wall incisions (15, 16).

6. Jet regulator according to one of Claims 1 to 5, **characterized in that** the latching profile provided on the circumferential wall of the first housing part (5, 5') has latching cams (12, 12') which are arranged alongside one another in the circumferential direction and of which in each case two adjacent latching cams (12, 12') bound a latching indentation (11, 11') between one another.

7. Jet regulator according to Claim 6, **characterized in that** each subregion, bearing in each case one latching cam (12'), of the wall is configured as a flexible tongue, and **in that** wall incisions (15', 16') are provided between adjacent flexible tongues in the region of each latching indentation (11').

8. Jet regulator according to Claim 6 or 7, **characterized in that** the latching profile is formed from mutually alternating latching cams (12, 12') and latching indentations (11, 11') which are connected together via preferably straight latching flanks, and **in that** a profile rounding is provided between in each case one latching flank and an adjacent latching cam (12, 12') or an adjacent latching indentation (11, 11').

9. Jet regulator according to Claim 8, **characterized in that** the radii of the profile roundings and of the at least one latching tooth (13, 13') approximately correspond to one another.

10. Jet regulator according to one of Claims 1 to 9, **characterized in that** deflecting slopes (37, 37') are provided on the inner circumference of the second housing part (6, 6'), said deflecting slopes (37, 37') deflecting the individual jets formed in the splitter openings (8, 8') in the direction of the central outlet opening (10, 10') in at least a second rotary position of the housing parts (5, 6; 5', 6').

11. Jet regulator according to Claim 10, **characterized in that** spaced-apart pin- or web-like flow obstructions are provided on the outflow side of the deflecting slopes (37, 37').

12. Jet regulator according to one of Claims 1 to 11, **characterized in that** spray nozzles (35') are connected downstream of the jet ducts (9') in the direction of flow, and **in that** the spray nozzles (35') preferably open out in the outlet-side subregion of the jet regulator housing.

13. Jet regulator according to Claim 12, **characterized in that** at least one annular insert (36'), which has a lattice or grid structure, is provided between the jet ducts (9, 9') and the spray nozzles (35').

14. Jet regulator according to Claim 13, **characterized in that** the lattice structure of the annular insert (36') is formed by preferably radial webs which bound the throughflow holes between one another.

15. Jet regulator according to one of Claims 12 to 14, **characterized in that** at least one internal subregion of the circumferential walls that enclose the spray nozzles (35') is directed obliquely outward.

16. Jet regulator according to Claim 15, **characterized in that** the splitter openings (8, 8') are arranged in a manner distributed regularly over the second jet splitter subregion (18, 18').

17. Jet regulator according to Claim 15 or 16, **characterized in that** the pot-like first jet splitter subregion (17, 17') is configured in a hole-free manner.

18. Jet regulator according to one of Claims 1 to 17, **characterized in that** the jet splitter (7, 7') is connected integrally to the inflow-side first housing part (5, 5').

19. Jet regulator according to one of Claims 1 to 18, **characterized in that** the second housing part (6, 6') is configured in a sleeve-like manner at least in its inflow-side subregion.

20. Jet regulator according to one of Claims 1 to 19, **characterized in that** the first and the second housing part (5, 6; 5', 6') are connectable releasably together, and preferably latchable releasably together.

21. Jet regulator according to one of Claims 1 to 20, **characterized in that** the pot-like first jet splitter subregion (17, 17') protrudes into the sleeve interior of the second housing part (6, 6').

22. Jet regulator according to one of Claims 1 to 21, **characterized in that** an internal sleeve (19, 19') is provided in the second housing part (6, 6'), the outlet end side of said internal sleeve (19, 19') forming the central outlet opening (10, 10').

23. Jet regulator according to Claim 22, **characterized in that** the internal sleeve (19) is integrally formed in the second housing part (6).

24. Jet regulator according to Claim 22 or 23, **characterized in that** the outlet end side, forming the central outlet opening (10, 10'), of the internal sleeve (19, 19') is configured as a lattice or grid structure which is formed by webs (21, 21') that intersect at intersecting points and enclose discharge openings (20, 20') between one another.

25. Jet regulator according to one of Claims 1 to 24, **characterized in that** the individual jets formed in the splitter openings (8, 8') are guided against the external duct wall of the jet ducts (9, 9') in at least a first rotary position of the housing parts (5, 6; 5', 6'), and **in that**, to this end, at least one of the duct walls of the splitter openings and preferably an internal duct wall of the splitter openings (8, 8') is oriented obliquely outward with respect to the jet regulator longitudinal axis.

26. Jet regulator according to one of Claims 22 to 25, **characterized in that** the jet ducts (9) are arranged in an annular gap between the outer circumference of the internal sleeve (19) and the housing inner circumference of the jet regulator housing.

27. Jet regulator according to one of Claims 1 to 26, **characterized in that** the jet ducts (9, 9') open out in an outlet-side subregion of the jet regulator housing, and **in that** this outlet-side subregion has a clear housing cross section that widens in the outlet direction.

28. Jet regulator according to Claim 27, **characterized in that** a profile is provided on the inner circumferential side in the outlet-side subregion of the jet regulator housing, said profile being formed by indentations and protuberances (22, 23) oriented in the direction of flow.

29. Jet regulator according to Claim 27 or 28, **characterized in that** the jet regulator housing has a separation edge on the inner circumference of its outlet-side subregion.

30. Jet regulator according to one of Claims 1 to 29, **characterized in that** the jet regulator (2, 2') is a constituent part of a sanitary insert unit (1, 1'), and **in that** a flow rate regulator (4, 4') or a throughflow throttle is connected upstream of the jet regulator (2, 2').

31. Jet regulator according to Claim 30, **characterized in that** the flow rate regulator (4, 4') or the throughflow throttle is insertable into the first housing part (5, 5') as far as a support (25, 25').

32. Jet regulator according to Claim 30 or 31, **characterized in that** an attachment screen or filter screen (3, 3') is connected upstream of the flow rate regulator (4, 4') or the throughflow throttle, said attachment screen or filter screen (3, 3') being fixable to the first housing part (5, 5') preferably in a releasable manner.

33. Jet regulator according to one of Claims 10 to 32, **characterized in that** at least one flow divider (44') is provided on at least one deflecting slope, said at least one flow divider (44') dividing the water flowing along the deflecting slope (37') into part-flows.

34. Jet regulator according to Claim 33, **characterized in that** the at least one flow divider (44') protrudes in a fin-like manner over the at least one deflecting slope (37').

## Revendications

1. Régulateur de jet (2, 2'), qui peut être commuté au choix entre au moins deux motifs de jets de sortie et qui comporte à cet effet un boîtier de régulateur de jet qui présente au moins deux parties de boîtier (5, 6: 5', 6') pouvant tourner l'une par rapport à l'autre, parmi lesquelles une première partie de boîtier côté amont (5, 5') peut être montée de façon calée en rotation sur la sortie d'eau d'une robinetterie de sortie sanitaire et parmi lesquelles une deuxième partie de boîtier côté aval (6, 6') est réalisée au moins au niveau de sa périphérie extérieure de boîtier côté aval sous la forme d'une poignée ou est assemblée à une poignée, dans lequel la première partie de boîtier (5, 5') comporte un diviseur de jet (7, 7') qui présente plusieurs orifices de division (8, 8'), dans lequel il est prévu à la périphérie intérieure de boîtier de la deuxième partie de boîtier (6, 6') des canaux de jet (9, 9') espacés l'un de l'autre, dans lequel les jets individuels sortant des orifices de division (8, 8') sont guidés dans une première position de rotation des parties de boîtier (5, 6; 5', 6') à travers les canaux de jet (9, 9') et sont formés en un motif de jets de sortie périphérique annulaire, et dans une deuxième position de rotation sont déviés à l'intérieur du boîtier du régulateur de jet (2, 2') en direction d'un orifice de sortie central (10, 10') du boîtier de régulateur de jet, dans lequel il est prévu entre la première et la deuxième parties de boîtier (5, 6; 5', 6') un encliquetage rotatif qui comporte au moins une dent d'encliquetage (13, 13'), ladite dent d'encliquetage (13, 13') étant formée sur une paroi de canal d'au moins un canal de jet (9, 9') tournée vers l'intérieur de boîtier du boîtier de régulateur de ,jet, et ladite dent d'encliquetage (13, 13') coopérant avec un profilage d'encliquetage, qui est disposé sur une paroi périphérique de la première partie de boîtier (5, 5'), dans lequel au moins une zone partielle de la paroi de canal dudit au moins un canal de jet (9) portant la dent d'encliquetage (13, 13') ou au moins une zone partielle de la paroi de la première partie de boîtier (5') portant le profilage d'encliquetage est réalisée sous la forme d'une languette élastique (14, 14'), et dans lequel une structure en forme de grille ou de filet qui s'étend au-dessus de l'orifice de sortie central (10, 10') est formée côté aval sur la deuxième partie de boîtier (6, 6'), **caractérisé en ce que** les orifices de division (8, 8') du diviseur de jet (7, 7') débouchent dans des canaux de sortie en forme de canaux (46'), qui sont séparés les uns des autres par des découpes en forme de poches (45') sur le côté aval du diviseur de jet (7, 7').

2. Régulateur de jet selon la revendication 1, **caractérisé en ce qu'**il est prévu chaque fois une dent d'encliquetage (13, 13') sur au moins deux, de préférence sur quatre, et en particulier sur la totalité des canaux de jet (9, 9').

3. Régulateur de jet selon la revendication 1 ou 2, **caractérisé en ce que** le motif de jet de sortie périphérique annulaire est formé par des jets individuels qui sont disposés sur un cercle et qui sortent du régulateur de jet (2') séparément les uns des autres.

4. Régulateur de jet selon la revendication 1 ou 2, **caractérisé en ce que** le motif de jet de sortie périphérique annulaire sort du régulateur de jet (2) réalisé sous la forme d'une paroi annulaire.

5. Régulateur de jet selon l'une quelconque des revendications 1 à 4, **caractérisé en ce que** la languette élastique (14) dudit au moins un canal de jet (9) est séparée sur les deux côtés de parois latérales de canal voisines par des incisions (15, 16) dans les parois.

6. Régulateur de jet selon l'une quelconque des revendications 1 à 5, **caractérisé en ce que** le profilage d'encliquetage prévu sur la paroi périphérique de la première partie de boîtier (5, 5') présente des cames d'encliquetage (12, 12') qui sont disposées l'une à côté de l'autre dans la direction périphérique, dont chaque fois deux cames d'encliquetage voisines (12, 12') limitent entre elles un cran d'encliquetage (11, 11').

7. Régulateur de jet selon la revendication 6, **caractérisé en ce que** chaque zone partielle de la paroi portant respectivement une came d'encliquetage (12') est réalisée sous la forme d'une languette élastique et **en ce qu'**il est prévu entre des languettes élastiques voisines des incisions de paroi (15', 16') dans la zone de chaque cran d'encliquetage (11').

8. Régulateur de jet selon la revendication 6 ou 7, **caractérisé en ce que** le profilage d'encliquetage est formé par des cames d'encliquetage (12, 12') et des crans d'encliquetage (11, 11') qui alternent les uns avec les autres, qui sont assemblés les uns aux autres à l'aide de flancs d'encliquetage de préférence droits, et **en ce qu'**un arrondi de profilage est prévu chaque fois entre un flanc d'encliquetage et une came d'encliquetage voisine (12, 12') ou un cran d'encliquetage voisin (11, 11').

9. Régulateur de jet selon la revendication 8, **caractérisé en ce que** les rayons des arrondis de profilage et de ladite au moins une dent d'encliquetage (13, 13') sont sensiblement en concordance.

10. Régulateur de jet selon l'une quelconque des revendications 1 à 9, **caractérisé en ce qu'**il est prévu sur la périphérie intérieure de la deuxième partie de boîtier (6, 6') des chanfreins de déviation (37, 37'), qui dévient les jets individuels formés dans les orifices de division (8, 8') dans au moins une deuxième position de rotation des parties de boîtier (5, 6; 5', 6') en direction de l'orifice de sortie central (10, 10').

11. Régulateur de jet selon la revendication 10, **caractérisé en ce qu'**il est prévu sur le côté aval des chanfreins de déviation (37, 37') des obstacles à l'écoulement qui se présentent sous la forme de tiges ou de nervures et qui sont espacés les uns des autres.

12. Régulateur de jet selon l'une quelconque des revendications 1 à 11, caractérisé en ce des buses de pulvérisation (35') sont installées après les canaux de jet (9') dans la direction d'écoulement, et en ce que les buses de pulvérisation (35') débouchent de préférence dans la zone partielle de sortie du boîtier de régulateur de jet.

13. Régulateur de jet selon la revendication 12, **caractérisé en ce qu'**il est prévu entre les canaux de jet (9, 9') et les buses de pulvérisation (35') au moins un insert annulaire (36'), qui présente une structure en forme de grille ou de filet.

14. Régulateur de jet selon la revendication 13, **caractérisé en ce que** la structure en forme de grille de l'insert annulaire (36') est formée par des nervures de préférence radiales, qui délimitent entre elles des trous d'écoulement.

15. Régulateur de jet selon l'une quelconque des revendications 12 à 14, **caractérisé en ce qu'**au moins une zone partielle interne des parois périphériques qui entoure les buses de pulvérisation (35') est orientée en oblique vers l'extérieur.

16. Régulateur de jet selon la revendication 15, **caractérisé en ce que** les orifices de division (8, 8') sont disposés de façon uniformément répartie sur la deuxième zone partielle du diviseur de jet (18, 18').

17. Régulateur de jet selon la revendication 15 ou 16, **caractérisé en ce que** la première zone partielle de diviseur de jet (17, 17') en forme de godet est réalisée sans trous.

18. Régulateur de jet selon l'une quelconque des revendications 1 à 17, **caractérisé en ce que** le diviseur de jet (7, 7') est assemblé en une seule pièce avec la première partie de boîtier amont (5, 5').

19. Régulateur de jet selon l'une quelconque des revendications 1 à 18, **caractérisé en ce que** la deuxième partie de boîtier (6, 6') est réalisée en forme de douille au moins dans sa zone partielle amont.

20. Régulateur de jet selon l'une quelconque des revendications 1 à 19, **caractérisé en ce que** la première partie de boîtier et la deuxième partie de boîtier (5, 6; 5', 6') peuvent être assemblées l'une à l'autre de façon séparable, de préférence peuvent être encliquetées l'une à l'autre de façon séparable.

21. Régulateur de jet selon l'une quelconque des revendications 1 à 20, **caractérisé en ce que** la première zone partielle du diviseur de jet en forme de godet (17, 17') fait saillie à l'intérieur de la douille de la deuxième partie de boîtier (6, 6').

22. Régulateur de jet selon l'une quelconque des revendications 1 à 21, **caractérisé en ce qu'**il est prévu dans la deuxième partie de boîtier (6, 6') une douille intérieure (19, 19'), dont le côté frontal de sortie forme l'orifice de sortie central (10, 10').

23. Régulateur de jet selon la revendication 22, **caractérisé en ce que** la douille intérieure (19) est formée d'une seule pièce dans la deuxième partie de boîtier (6).

24. Régulateur de jet selon la revendication 22 ou 23, **caractérisé en ce que** le côté frontal de sortie de la douille intérieure (19, 19') qui forme l'orifice de sortie central (10, 10') est réalisé par une structure en forme de grille ou de filet, qui est formée par des nervures (21, 21') qui se croisent en des nœuds de croisement et qui entourent entre elles des ouvertures de sortie (20, 20').

25. Régulateur de jet selon l'une quelconque des revendications 1 à 24, **caractérisé en ce que** les jets individuels formés dans les orifices de division (8, 8') sont guidés dans au moins une première position de rotation des parties de boîtier (5, 6; 5', 6') contre la paroi de canal externe des canaux de jet (9, 9'), et **en ce qu'**au moins une des parois de canal des orifices de division, et de préférence une paroi de canal interne des orifices de division (8, 8'), est orientée en oblique vers l'extérieur par rapport à l'axe longitudinal du régulateur de jet.

26. Régulateur de jet selon l'une quelconque des revendications 22 à 25, **caractérisé en ce que** les canaux de jet (9) sont disposés dans une fente annulaire entre la périphérie extérieure de la douille intérieure (19) et la périphérie intérieure de boîtier du boîtier du régulateur de jet.

27. Régulateur de jet selon l'une quelconque des revendications 1 à 26, **caractérisé en ce que** les canaux de jet (9, 9') débouchent dans une zone partielle côté sortie du boîtier de régulateur de jet, et **en ce que** cette zone partielle côté sortie présente une section transversale libre de boîtier qui s'évase dans la direction de sortie.

28. Régulateur de jet selon la revendication 27, **caractérisé en ce qu'**il est prévu sur le côté périphérique intérieur dans la zone partielle côté sortie du boîtier de régulateur de jet, un profilage qui est formé par des crans et des protubérances orienté(e)s dans la direction d'écoulement.

29. Régulateur de jet selon la revendication 27 ou 28, **caractérisé en ce que** le boîtier de régulateur de jet comporte une arête de raclage au niveau de la périphérie intérieure de sa zone partielle côté sortie.

30. Régulateur de jet selon l'une quelconque des revendications 1 à 29, **caractérisé en ce que** le régulateur de jet (2, 2') est un composant d'une unité d'insertion sanitaire (1, 1'), et **en ce qu'**un régulateur de débit (4, 4') ou un étrangleur d'écoulement est disposé avant le régulateur de jet (2, 2').

31. Régulateur de jet selon la revendication 30, **caractérisé en ce que** le régulateur de débit (4, 4') ou l'étrangleur d'écoulement peut être inséré jusqu'à un appui (25, 25') dans la première partie de boîtier (5, 5').

32. Régulateur de jet selon la revendication 30 ou 31, **caractérisé en ce qu'**un filtre d'entrée ou un tamis de filtre (3, 3') est agencé avant le régulateur de débit (4, 4') ou avant l'étrangleur d'écoulement, lequel peut être fixé de préférence de façon séparable à la première partie de boîtier (5, 5').

33. Régulateur de jet selon l'une quelconque des revendications 10 à 32, **caractérisé en ce qu'**il est prévu sur au moins un chanfrein de déviation au moins un diviseur d'écoulement (44'), ledit au moins un diviseur d'écoulement (44') divisant l'eau qui s'écoule le long du chanfrein de déviation (37') en courants partiels.

34. Régulateur de jet selon la revendication 33, **caractérisé en ce que** ledit au moins un diviseur d'écoulement (44') fait saillie sous la forme d'une d'ailette au-delà dudit au moins un chanfrein de déviation (37').
